# EUROPÄISCHE PATENTSCHRIFT

(11) **EP 3 457 561 B1**
(45) Veröffentlichungstag und Bekanntmachung des Hinweises auf die Patenterteilung: **29.10.2025**
(21) Anmeldenummer: 18193118.9
(22) Anmeldetag: 07.09.2018
(51) Int. Cl.: H02P 25/20, H02P 1/26, H01H 19/38, H01H 21/58

(54) **MOTOR MIT EINEM FREQUENZUMRICHTER UND EINEM SCHALTER ZUM SCHALTEN EINER EINPHASENWECHSELSPANNUNG**
MOTOR WITH A FREQUENCY INVERTER AND A SWITCH FOR SWITCHING A SINGLE-PHASE ALTERNATING CURRENT
MOTEUR AVEC UN CONVERTISSEUR DE FRÉQUENCE ET UN COMMUTATEUR DESTINÉ À COMMUTER UNE TENSION ALTERNATIVE MONOPHASÉE

(30) Priorität: 18.09.2017 DE 102017121583
(43) Veröffentlichungstag der Anmeldung: 20.03.2019
(73) Patentinhaber: Lock GmbH, 88521 Ertingen (DE)
(72) Erfinder: Fluhr, Tobias, 88521 Ertingen (DE); Fluhr, Berthold, 88521 Ertingen (DE); Beck, Michael, 88521 Ertingen (DE)
(74) Vertreter: RavensPAT Patentanwälte Partnerschaft mbB

(56) Entgegenhaltungen:
- EP-A1- 2 672 603
- WO-A1-2016/113507
- DE-A1- 102009 060 364
- DE-C- 653 190
- DE-U1- 29 901 271

## Beschreibung

### Stand der Technik

Bekannte Frequenzumrichter umfassen eine Eingangsseite, an welche eine Einphasenwechselspannung anschließbar ist, eine Ausgangsseite, an welcher eine Dreiphasenwechselspannung abnehmbar ist und eine Steuerschnittstelle. Mittels der Steuerschnittstelle ist beispielsweise die Ausgangsseite des Frequenzumrichters schaltbar bzw. regelbar.

Aus der DE 299 01 271 U1 ist eine elektrische Antriebseinheit bekannt, welche eine Spannungsversorgungseinheit und eine Drehstrom-Antriebsmotor aufweist, wobei die Spannungsversorgungseinheit einen Frequenzumrichter aufweist.

### Aufgabe und Vorteile der Erfindung

Aufgabe der vorliegenden Erfindung ist es, einen optimierten Motor mit einem Frequenzumrichter bereitzustellen, wobei insbesondere der Frequenzumrichter vergleichsweise einfach steuer- und/oder regelbar vorhanden ist.

Diese Aufgabe wird durch die Merkmale des unabhängigen Anspruchs 1 gelöst.

In den abhängigen Ansprüchen sind vorteilhafte und zweckmäßige Ausführungsformen der Erfindung genannt.

Die Erfindung geht von einem Schalter zum Schalten einer Einphasenwechselspannung aus.

Die Einphasenwechselspannung ist beispielsweise als eine herkömmliche Einphasenwechselspannung, z.B. als ein herkömmlicher 230V oder 240V AC Hausstrom mit den Phasen L (Außenleiter) und der Phase N (Nullleiter) ausgebildet. Der Hausstrom umfasst beispielsweise außerdem einen Schutzleiter (englisch: "protective earth" (PE)).

Der Schalter umfasst eine Eingangsschnittstelle, welche genau zwei Eingangskanäle aufweist, wobei der Schalter eine Ausgangsschnittstelle umfasst, welche genau drei Ausgangskanäle aufweist, und wobei der Schalter ein Schaltelement mit einem Schaltkontakt aufweist, sodass durch Schalten des Schaltelements der Schaltkontakt einen elektrisch leitenden Kontakt oder eine elektrisch leitende Verbindung zwischen einem ersten Eingangskanal und einem ersten Ausgangskanal oder zwischen dem ersten Eingangskanal und einem zweiten Ausgangskanal schließt. Der Schaltkontakt ist beispielsweise dazu ausgebildet eine elektrisch leitende Verbindung zwischen einem Eingangskanal und einem Ausgangskanal herzustellen oder zu trennen, z.B. die elektrisch leitende Verbindung zu öffnen oder zu schließen.

Es sind ein zweiter Eingangskanal und ein dritter Ausgangskanal des Schalters elektrisch leitend miteinander verbunden. Der zweite Eingangskanal und der dritte Ausgangskanal sind unlösbar, insbesondere fest, miteinander verbunden. Der zweite Eingangskanal und der dritte Ausgangskanal sind beispielsweise einstückig ausgebildet. Am zweiten Eingangskanal ist die Phase N, der Nullleiter der Einphasenwechselspannung anordenbar. Der zweite Eingangskanal und der dritte Ausgangskanal sind vorteilhafterweise als ein Nullleiter oder ein Neutralleiter ausgebildet. Beispielsweise ist der Schalter dazu vorgesehen mit einem Frequenzumrichter zusammenzuarbeiten. Der Frequenzumrichter ist dazu ausgebildet, aus einer Einphasenwechselspannung eine Dreiphasenwechselspannung zu generieren. Die Dreiphasenwechselspannung ist beispielsweise als herkömmlicher Drehstrom mit den Phasen L1, L2, L3 und N vorhanden.

Der Schalter ist beispielsweise als ein Frequenzumrichterschalter und/oder als ein Getriebemotorschalter vorhanden. Ist der Schalter als ein Frequenzumrichterschalter und/oder als ein Getriebemotorschalter vorhanden, ist er dazu ausgebildet, eine Antriebsrichtung eines Motors durch Schalten einer Eingangsspannung des Frequenzumrichters, insbesondere des Motors zu schalten.

Denkbar ist weiterhin, dass die Eingangsschnittstelle einen dritten Eingangskanal aufweist. Der dritte Eingangskanal ist vorteilhafterweise als Schutzleiter (PE) ausgebildet. Vorstellbar ist auch, dass ein vierter Ausgangskanal vorhanden ist, welcher **z.B.** als Schutzleiter (PE) ausgebildet ist. Beispielsweise sind der dritte Eingangskanal und der vierte Ausgangskanal elektrisch leitend verbunden. Der dritte Eingangskanal und der vierte Ausgangskanal sind insbesondere fest, z.B. unlösbar, miteinander verbunden. Der dritte Eingangskanal und der vierte Ausgangskanal sind beispielsweise einstückig ausgebildet.

Der Schalter ist beispielsweise als ein Tastschalter, ein Kippschalter, ein Wippschalter, ein Drehschalter und/oder ein Schlüsselschalter ausgebildet. Auch andere Schalterformen sind vorstellbar. Das Schaltelement des Schalters ist beispielsweise als eine Taste, ein Kippelement, ein Drehelement und/oder ein Schloss ausgebildet. Der Schalter ist beispielsweise Bestandteil einer Steuerung, eines Reglers und/oder einer Regelung. Die Steuerung ist z.B. als eine Klimasteuerung und/oder eine speicherprogrammierbare Steuerung (SPS) vorhanden.

Außerdem ist es von Vorteil, dass der Schalter, insbesondere das Schaltelement mit dem Schaltkontakt, derart ausgebildet ist, dass eine elektrisch leitende Verbindung oder ein elektrisch leitender Kontakt eines Eingangskanals mit einem Ausgangskanal des Schalters durch einen Schaltvorgang des Schaltelements trennbar ist, sodass der erste Eingangskanal der Eingangsschnittstelle mit dem ersten und/oder zweiten Ausgangskanal der Ausgangsschnittstelle nicht elektrisch leitend verbunden ist und/oder der zweite Eingangskanal der Eingangsschnittstelle nicht mit dem dritten Ausgangskanal der Ausgangsschnittstelle elektrisch leitend verbunden ist.

Vorteilhafterweise ist der Schalter derart ausgebildet, dass alle elektrisch leitenden Verbindungen zwischen der Eingangsschnittstelle und der Ausgangsschnittstelle durch insbesondere einen einzigen, beispielsweise gleichzeitigen Schaltvorgang z.B. mehrere Schaltkontakte, trennbar sind.

Vorteilhafterweise umfasst das Schaltelement zwei oder drei Schaltkontakte. Beispielsweise ist ein erster Schaltkontakt dazu ausgebildet, einen elektrisch leitenden Kontakt zwischen dem ersten Eingangskanal und dem ersten Ausgangskanal zu öffnen oder zu schließen und ein zweiter Schaltkontakt ist dazu ausgebildet einen elektrisch leitenden Kontakt zwischen dem ersten Eingangskanal und dem zweiten Ausgangskanal zu öffnen oder zu schließen, wobei der Schalter derart ausgebildet ist, dass entweder ein elektrisch leitender Kontakt zwischen dem ersten Eingangskanal und dem ersten Ausgangskanal geschlossen vorhanden ist oder ein elektrisch leitender Kontakt zwischen dem ersten Eingangskanal und dem zweiten Ausgangskanal geschlossen vorhanden ist. Denkbar ist jedoch, dass beide vorangegangen genannten elektrisch leitende Kontakte gleichzeitig geöffnet vorhanden sind. Der Schalter bzw. das Schaltelement ist bevorzugterweise derart ausgebildet, den ersten und den zweiten Schaltkontakt gleichzeitig zu betätigen. Vorstellbar ist weiterhin, dass ein dritter Schaltkontakt vorhanden ist, um einen elektrisch leitenden Kontakt zwischen dem zweiten Eingangskanal und dem dritten Ausgangskanal zu öffnen oder zu schließen.

Eine vorteilhafte Ausführung der Erfindung ist ein Frequenzumrichter für einen Motor, insbesondere für einen Getriebemotor, wobei der Frequenzumrichter vorteilhafterweise einen Schalter nach einer der vorangegangen aufgeführten Ausführungsformen aufweist. Der Frequenzumrichter ist dazu ausgebildet, aus einer eingangsseitig anliegenden Einphasenwechselspannung eine Dreiphasenwechselspannung zu generieren, wobei der Frequenzumrichter zwei Eingänge für eine Phase einer Einphasenwechselspannung und drei Ausgänge für drei verschiedene Phasen einer Dreiphasenwechselspannung besitzt, wobei der Frequenzumrichter derart ausgebildet ist, dass abhängig von einer Belegung der beiden Eingänge mit der Phase der Einphasenwechselspannung insbesondere genau zwei verschiedene Phasen der Dreiphasenwechselspannung an den Ausgängen getauscht sind, derart, dass eine Drehrichtung eines mit dem Frequenzumrichter verbindbaren Motors geändert ist.

Vorteilhafterweise besitzt der Frequenzumrichter insbesondere genau drei oder insbesondere genau vier Eingänge, wobei z.B. ein erster und ein zweiter Eingang für einen Anschluss einer Phase L der Einphasenwechselspannung vorgesehen sind und z.B. ein dritter Eingang für einen Nullleiter N der Einphasenwechselspannung vorgesehen ist. Ein vierter Eingang des Frequenzumrichters kann zum Anschluss eines Schutzleiters PE bzw. einer Erde ausgebildet sein. Bevorzugterweise ist im angeschlossenen Zustand, d.h. im elektrisch leitenden, verbundenen Zustand des Frequenzumrichters mit der Einphasenwechselspannung, entweder der erste oder der zweite Eingang mit der Phase L elektrisch leitend verbunden oder kontaktiert. Vorteilhafterweise sind der erste und der zweite Eingang nicht gleichzeitig mit der Phase L von außen, z.B. durch einen an die Eingänge des Frequenzumrichters angeordneten Schalter, verbunden. Eine interne, elektrisch leitende Verbindung des ersten und des zweiten Eingangs des Frequenzumrichters durch Komponenten des Frequenzumrichters ist denkbar.

Der Schalter ist beispielsweise direkt am Frequenzumrichter, insbesondere an einem Gehäuse des Frequenzumrichters vorhanden. Denkbar ist auch, dass der Schalter beabstandet zum Frequenzumrichter vorhanden ist. Beispielsweise ist der Schalter an einem Schaltschrank angeordnet. Der Frequenzumrichter ist beispielsweise als ein Getriebemotorfrequenzumrichter, insbesondere als ein Dreiphasen-Wechselstrom-Getriebemotorfrequenzumrichter ausgebildet.

Der Frequenzumrichter ist vorteilhafterweise derart ausgebildet, dass keine zusätzliche Ansteuerung, z.B. in Form einer Steuerspannung, notwendig ist, um Phasen, z.B. L1, L2 und/oder L3, an den Ausgängen des Frequenzumrichters zu tauschen. Bevorzugterweise besitzt der Frequenzumrichter keine Schnittstelle für eine zusätzliche Ansteuerung. Der Frequenzumrichter besitzt insbesondere keine Schnittstelle für eine zusätzliche Ansteuerung zum Schalten, Regeln und/oder Tauschen der an den Ausgängen des Frequenzumrichters anliegenden Phasen.

Vorstellbar ist, dass der Frequenzumrichter eine Schnittstelle für eine Steuerung des Frequenzumrichters aufweist, z.B. um den Frequenzumrichter zu Schalten, sodass eine Stromversorgung bzw. eine Phase (z.B. L1, L2, L3 und/oder N) an einem Ausgang des Frequenzumrichters unterbrochen ist. Denkbar ist auch, dass die Steuerung dazu ausgebildet ist, Betriebsdaten des Frequenzumrichters zu sammeln und bereitzustellen. Betriebsdaten des Frequenzumrichters sind z.B. Temperatur oder Leistung.

Erfindungsgemäß wird ein Motor vorgeschlagen, insbesondere ein Getriebemotor, mit einem Frequenzumrichter nach einer der vorangegangen genannten Ausführungen, und mit einem Schalter nach einem der vorangegangenen Ausführungen, wobei der Motor als ein Dreiphasen-Wechselstrommotor ausgebildet ist und abhängig von einer Belegung der beiden Eingänge des Frequenzumrichters, z.B. der beiden Eingänge für die Phase L, und/oder von einer Schaltstellung des Schaltelements des Schalters zwei Phasen der Dreiphasenwechselspannung auf einer Stromeingangsseite des Motors getauscht sind und eine Drehrichtung des Motors dadurch vorgegeben ist.

Vorteilhafterweise ist der Frequenzumrichter direkt am Motor vorhanden. Z.B. umfasst der Motor den Frequenzumrichter. Denkbar ist, dass der Frequenzumrichter auf oder an einem Motorgehäuse angeordnet ist. Beispielsweise ist der Frequenzumrichter innerhalb des Motorgehäuses ausgebildet. Das Motorgehäuse umschließt bspw. den Frequenzumrichter. Der Schalter ist z.B. am Motorgehäuse angeordnet. Beispielsweise ist der Schalter auf dem Motorgehäuse befestigt. Denkbar ist auch, dass der Schalter im Motorgehäuse integriert vorhanden ist.

Bevorzugterweise umfasst der Motor ein Getriebe. Beispielsweise ist das Getriebe innerhalb des Motorgehäuses untergebracht. Das Getriebe des Motors, insbesondere der Getriebemotor, wirkt vorteilhafterweise mit einer Antriebswelle zusammen. Das Getriebe, insbesondere der Getriebemotor wirkt insbesondere direkt auf die Antriebswelle. Die Antriebswelle ist beispielsweise als eine Wickelwelle ausgebildet. Beispielsweise ist die Antriebswelle Bestandteil eines Zahnstangengetriebes, einer Wickeltrommel, eines Reduktionsgetriebes und/oder eines Expansionsgetriebes.

Eine weitere vorteilhafter Ausführungsform der Erfindung ist ein Antriebssystem mit einem Motor nach einer der vorangegangenen Ausführungen, einem Frequenzumrichter nach einer der vorangegangenen Ausführungen und/oder einem Schalter nach einer der vorangegangenen Ausführungen.

Das Antriebssystem ist vorteilhafterweise als ein Antriebssystem einer Lüftungsvorrichtung, als ein Antriebssystem einer Wickelvorrichtung, als ein Antriebssystem einer Hebevorrichtung, als ein Antriebssystem einer Raffvorrichtung und/oder als ein Antriebssystem einer Klappenvorrichtung ausgebildet. Das Antriebssystem ist beispielsweise als ein Lüftungsantriebssystem, als ein Wickelvorrichtungsantriebssystem, als ein Hebeantriebssystem, als ein Raffvorrichtungsantriebssystem und/oder als ein Klappenantriebssystem ausgebildet.

Die Lüftungsvorrichtung ist beispielsweise als eine Wickellüftung, eine Rafflüftung und/oder eine Klappenlüftung ausgebildet. Vorteilhafterweise ist die Lüftungsvorrichtung zur Lüftung eines Nutzgebäudes ausgebildet. Ein Nutzgebäude ist z.B. als ein Gewächshaus, ein Treibhaus, ein Stall und/oder eine Lagerhalle ausgestaltet. Vorteilhafterweise ist die Lüftungsvorrichtung als eine Gebäudelüftungsvorrichtung ausgebildet, insbesondere als Nutzgebäudelüftungsvorrichtung. Die Lüftungsvorrichtung umfasst beispielsweise eine Hebevorrichtung und/oder eine Wickelvorrichtung und/oder eine Klappenvorrichtung, insbesondere zum Bewegen eines Verschlusselements einer Gebäudeöffnung.

Außerdem wird eine Lüftungsvorrichtung, eine Wickelvorrichtung, eine Hebevorrichtung, eine Raffvorrichtung und/oder eine Klappenvorrichtung mit einem Antriebssystem, einem Motor, einem Frequenzumrichter und/oder einem Schalter vorgeschlagen.

### Beschreibung eines Ausführungsbeispiels

Ein Ausführungsbeispiel wird anhand der nachstehenden schematischen Zeichnungen unter Angabe weiterer Einzelheiten und Vorteile näher erläutert:
Es zeigen:
- Figur 1: eine schematische Schnittansicht eines Schalters,
- Figur 2: eine schematische Darstellung eines Antriebssystems mit einem Schalter, einem Frequenzumrichter und einem Motor,
- Figur 3: eine Explosionsdarstellung einer Lüftungsvorrichtung,
- Figur 4: eine perspektivische Ansicht auf eine Klappen- bzw. Hebevorrichtung und
- Figur 5: eine perspektivische Ansicht auf eine Wickelvorrichtung und eine Raffvorrichtung.

In Figur 1 ist ein Schalter 1 mit einem Gehäuse 2 in einer Schnittansicht durch das Gehäuse dargestellt. Der Schalter 1 umfasst z.B. an einer ersten Gehäuseseite 3 eine Eingangsschnittstelle 4 mit einem ersten und z.B. einem zweiten Eingangskanal 5, 6. Der Schalter 1 umfasst z.B. an einer zweiten Gehäuseseite 7 eine Ausgangsschnittstelle 8 mit einem ersten, einem zweiten und z.B. einem dritten Ausgangskanal 9 - 11.

Im einem Gehäuseinneren 12 des Gehäuses 2 ist der zweite Eingangskanal 6 und der dritte Ausgangskanal 11 beispielsweise einstückig ausgebildet, z.B. durchgehend verbunden, sodass der zweite Eingangskanal 6 und der dritte Ausgangskanal 11 elektrisch leitend verbunden sind. Der zweite Eingangskanal 6 ist dazu vorgesehen mit einem Nullleiter N einer Einphasenwechselspannung verbunden zu werden.

Der erste Eingangskanal 5 ist dazu vorgesehen mit einem Außenleiter (Phase L) einer Einphasenwechselspannung verbunden zu werden. Außerdem ist der erste Eingangskanal 5 im Gehäuseinneren 12 beispielsweise derart ausgebildet, dass der erste Eingangskanal 5 mittels eines ersten Schaltkontakts 13 mit dem ersten Ausgangskanal 9 elektrisch leitend kontaktierbar ist und mittels eines zweiten Schaltkontakts 14 mit dem zweiten Ausgangskanal 10. Vorteilhafterweise sind die beiden Schaltkontakte 13, 14 mit einem Schaltelement 31 des Schalters 1 (siehe Figur 2) derart vorhanden, dass durch Schalten des Schaltelements 31 die Schaltkontakte 13, 14 in einer Weise bewegt werden, dass entweder eine elektrisch leitende Verbindung des ersten Eingangskanals 5 mit dem ersten Ausgangskanal 9 geschlossen ist oder eine elektrisch leitende Verbindung des ersten Eingangskanals 5 mit dem zweiten Ausgangskanal 10 geschlossen ist. Bevorzugterweise sind die beiden Schaltkontakte 13, 14 in einer Weise ausgebildet, dass der erste Ausgangskanal 9 und der zweite Ausgangskanal 10 nicht gleichzeitig elektrisch leitend mit dem ersten Eingangskanal 5 verbindbar sind. Denkbar ist jedoch, dass die beiden Schaltkontakte 13, 14 in einer Weise ausgebildet sind, dass durch Schalten des Schaltelements 31 der erste Ausgangskanal 9 und der zweite Ausgangskanal 10 gleichzeitig getrennt vom ersten Eingangskanal 5 vorhanden sind.

Figur 2 zeigt ein Antriebssystem 15 umfassend den Schalter 1, einen Frequenzumrichter 16 und einen Motor 17.

Der Frequenzumrichter 16 ist beispielsweise dazu vorgesehene aus einer Einphasenwechselspannung eine 3-Phasen-Wechselspannung zu erzeugen.

Der Frequenzumrichter 16 umfasst auf einer Eingangsseite 18 beispielsweise drei Eingänge 19 - 21. Ein erster Eingang 19 des Frequenzumrichters 16 ist z.B. elektrisch leitend mit dem ersten Ausgangskanal 9 des Schalters 1 verbunden. Ein zweiter Eingang 20 des Frequenzumrichters 16 ist beispielsweise elektrisch leitend mit dem zweiten Ausgangskanal 10 des Schalters 1 verbunden. Ein dritter Eingangskanal 21 des Frequenzumrichters 16 ist vorteilhafterweise mit dem dritten Ausgangskanal 11 des Schalters 1 elektrisch leitend verbunden. Außerdem umfasst der Frequenzumrichter 16 bevorzugterweise auf einer Ausgangsseite 22 drei, insbesondere vier Ausgänge 23 - 26. In einem Betriebszustand des Frequenzumrichters 16 ist an einem ersten Ausgang 23 beispielsweise eine erste Phase L1 einer 3-Phasenwechselspannung vorhanden, an einem zweiten Ausgang 24 eine zweite Phase L2 und an einem dritten Ausgangs 25 eine dritte Phase L3. An einem vierten Ausgang 26 des Frequenzumrichters 16 ist im Betriebszustand zum Beispiel ein Nullleiter N der 3-Phasenwechselspannung anliegend vorhanden.

Der Frequenzumrichter 16 ist derart ausgebildet, dass abhängig davon, ob am ersten Eingang 19 oder am zweiten Eingang 20 die Phase L der eingangsseitigen Einphasenwechselspannung anliegt, Phasen der 3-Phasen-Wechselspannung an den Ausgängen 23 - 25 getauscht vorhanden sind, sodass eine Drehrichtung eines mit dem Frequenzumrichter verbindbaren Motors geändert ist. Beispielsweise sind abhängig von einer Belegung des ersten und des zweiten Eingangs 19, 20 genau zwei Phasen an den Ausgängen 23 - 25 miteinander getauscht. Ist beispielsweise der erste Eingang 19 mit der Phase L der Einphasenwechselspannung elektrisch leitend verbunden, so liegt beispielsweise am ersten Ausgang 24 die erste Phase L1 an, am zweiten Ausgang 25 die zweite Phase L2 und am dritten Ausgang 26 die dritte Phase L3. Ist beispielsweise der zweite Eingang 20 mit der Phase L der Einphasenwechselspannung elektrisch leitend verbunden, so liegt beispielsweise am ersten Ausgang 24 die zweite Phase L2 an, am zweiten Ausgang 25 die erste Phase L1 und am dritten Ausgang 26 die dritte Phase L3 des Drehstroms.

Vorstellbar ist außerdem, dass der Frequenzumrichter 16 eine Schalt- und/oder Regeleinrichtung 32 aufweist, welche z.B. über eine Steuerungsschnittstelle 33 ansteuerbar ist. Die Schalt- und/oder Regeleinrichtung 32 kann beispielsweise dazu ausgebildet sein, den Frequenzumrichter 16 zu schalten, insbesondere abzuschalten oder auszuschalten bzw. zu aktivieren oder zu deaktivieren. Bevorzugterweise ist die Schalt- und/oder Regeleinrichtung 32 dazu ausgebildet, einen Betriebszustand des Frequenzumrichters 16 zu ermitteln und bereitzustellen und/oder abhängig von einem Betriebszustand des Frequenzumrichters 16 den Frequenzumrichter 16 zu Schalten. Die Steuerungsschnittstelle 33 des Frequenzumrichters 16 ist beispielsweise als eine kabelgebundene Schnittstelle ausgebildet. Denkbar ist aber auch, dass die Steuerungsschnittstelle 33 als eine kabellose Schnittstelle vorhanden ist, z.B. als eine WLAN, Bluetooth und/oder NFC-Schnittstelle.

Der Motor 17 ist als ein Dreiphasenwechselstrommotor ausgebildet. Der Motor 17 besitzt zur Stromversorgung beispielsweise vier Stromanschlüsse 27 - 30. Jeweils einer der vier Stromanschlüsse 27 - 30 des Motors 17 sind vorteilhafterweise mit jeweils einem der vier Ausgänge 23 - 26 des Frequenzumrichters 16 elektrisch leitend kontaktiert.

In Figur 3 ist Lüftungsvorrichtung 34 gezeigt, welche unter anderem einen Motor 17 mit einem Frequenzumrichter umfasst. An der Lüftungsvorrichtung ist beispielweise ein Klappenantrieb 35 und/oder ein Hebeantrieb 36 ausbildbar (siehe auch Figur 4). Eine Klappenvorrichtung bzw. eine Hebevorrichtung ist beispielsweise in Figur 4 dargestellt. Figur 5 zeigt eine Wickelvorrichtung 37 bzw. eine Raffvorrichtung 38.

**Bezugszeichenliste**

| | | | |
|---|---|---|---|
| 1 | Schalter | 21 | Eingang |
| 2 | Gehäuse | 22 | Ausgangsseite |
| 3 | Gehäuseseite | 23 | Ausgang |
| 4 | Eingangsschnittstelle | 24 | Ausgang |
| 5 | Eingangskanal | 25 | Ausgang |
| 6 | Eingangskanal | 26 | Ausgang |
| 7 | Gehäuseseite | 27 | Stromanschluss |
| 8 | Ausgangsschnittstelle | 28 | Stromanschluss |
| 9 | Ausgangskanal | 29 | Stromanschluss |
| 10 | Ausgangskanal | 30 | Stromanschluss |
| 11 | Ausgangskanal | 31 | Schaltelement |
| 12 | Gehäuseinneres | 32 | Schalt- und/oder Regeleinrichtung |
| 13 | Schaltkontakt | | |
| 14 | Schaltkontakt | 33 | Steuerungsschnittstelle |
| 15 | Antriebssystem | 34 | Lüftungsvorrichtung |
| 16 | Frequenzumrichter | 35 | Klappenantrieb |
| 17 | Motor | 36 | Hebeantrieb 36 |
| 18 | Eingangsseite | 37 | Wickelvorrichtung |
| 19 | Eingang | 38 | Raffvorrichtung |
| 20 | Eingang | | |

## Patentansprüche

1. Motor (17), insbesondere Getriebemotor, mit einem Frequenzumrichter (16), wobei der Frequenzumrichter (16) einen Schalter (1) zum Schalten einer Einphasenwechselspannung aufweist, wobei der Schalter (1) eine Eingangsschnittstelle (4) umfasst, welche genau zwei Eingangskanäle (5, 6) aufweist, wobei der Schalter (1) eine Ausgangsschnittstelle (8) umfasst, welche genau drei Ausgangskanäle (9 - 11) aufweist, und wobei der Schalter (1) ein Schaltelement mit einem Schaltkontakt (13, 14) aufweist, wobei durch Schalten des Schaltelements (31) der Schaltkontakt (13, 14) einen elektrisch leitenden Kontakt zwischen einem ersten Eingangskanal (5) der zwei Eingangskanäle (5, 6) und einem ersten Ausgangskanal (9) der drei Ausgangskanäle (9 - 11) oder zwischen dem ersten Eingangskanal (5) und einem zweiten Ausgangskanal (10) der drei Ausgangskanäle (9 - 11) schließt, wobei ein zweiter Eingangskanal (6) der zwei Eingangskanäle (5, 6) und ein dritter Ausgangskanal (11) der drei Ausgangskanäle (9 - 11) unlösbar elektrisch leitend miteinander verbunden sind, wobei der zweite Eingangskanal (6) zur Anordnung des Nullleiters der Einphasenwechselspannung (Phase N) vorgesehen ist und wobei der erste Eingangskanal (5) zur Anordnung des Außenleiters der Einphasenwechselspannung (Phase L) vorgesehen ist, wobei der Frequenzumrichter (16) dazu ausgebildet ist, aus einer eingangsseitig anliegenden Einphasenwechselspannung eine Dreiphasenwechselspannung zu generieren, wobei der Frequenzumrichter (16) zwei Eingänge (19, 20) für eine Phase einer Einphasenwechselspannung und drei Ausgänge (23 - 25) für drei verschiedene Phasen einer Dreiphasenwechselspannung besitzt, wobei der Frequenzumrichter (16) derart ausgebildet ist, dass abhängig von einer Belegung der beiden Eingänge (19, 20) mit der Phase der Einphasenwechselspannung zwei verschiedene Phasen der Dreiphasenwechselspannung an den Ausgängen (23 - 25) getauscht sind, wobei der Motor (17) als ein Dreiphasen-Wechselstrommotor ausgebildet ist, wobei abhängig von einer Belegung der beiden Eingänge (19, 20) des Frequenzumrichters (16) und von einer Schaltstellung des Schaltelements (31) des Schalters (1) zwei Phasen der Dreiphasenwechselspannung auf einer Stromeingangsseite (27 - 30) des Motors (17) getauscht sind und eine Drehrichtung des Motors (17) dadurch vorgegeben ist.

2. Motor (17) nach dem vorangegangenen Anspruch 1, **dadurch gekennzeichnet, dass** der Schalter (1) derart ausgebildet ist, dass eine elektrisch leitende Verbindung eines Eingangskanals (5) mit einem Ausgangskanal (9, 10) des Schalters (1) durch einen Schaltvorgang des Schaltelements (31) trennbar ist, sodass der erste Eingangskanal (5) der Eingangsschnittstelle (4) mit dem ersten oder mit dem zweiten Ausgangskanal (9, 10) der Ausgangsschnittstelle (8) nicht elektrisch leitend verbunden ist.

3. Motor (17) dem vorangegangenen Anspruch 1, **dadurch gekennzeichnet, dass** der Schalter (1) derart ausgebildet ist, dass eine elektrisch leitende Verbindung eines Eingangskanals (5) mit einem Ausgangskanal (9, 10) des Schalters (1) durch einen Schaltvorgang des Schaltelements (31) trennbar ist, sodass der erste Eingangskanal (5) der Eingangsschnittstelle (4) mit dem ersten und mit dem zweiten Ausgangskanal (9, 10) der Ausgangsschnittstelle (8) nicht elektrisch leitend verbunden ist.

4. Antriebssystem (15) mit einem Motor (17) nach einem der vorangegangenen Ansprüche 1 bis 3.

5. Lüftungsvorrichtung (35 - 38) mit einem Antriebssystem (15) nach dem vorangegangenen Anspruch 4 oder einem Motor (17) nach einem der vorangegangenen Ansprüche 1 bis 3.

6. Wickelvorrichtung (37) mit einem Antriebssystem (15) nach dem vorangegangenen Anspruch 4 oder einem Motor (17) nach einem der vorangegangenen Ansprüche 1 bis 3.

7. Raffvorrichtung (38) mit einem Antriebssystem (15) nach dem vorangegangenen Anspruch 4 oder einem Motor (17) nach einem der vorangegangenen Ansprüche 1 bis 3.

8. Hebevorrichtung (36) mit einem Antriebssystem (15) nach dem vorangegangenen Anspruch 4 oder einem Motor (17) nach einem der vorangegangenen Ansprüche 1 bis 3.

9. Klappenvorrichtung (35) mit einem Antriebssystem (15) nach dem vorangegangenen Anspruch 4 oder einem Motor (17) nach einem der vorangegangenen Ansprüche 1 bis 4.

## Claims

1. Motor (17), in particular geared motor, having a frequency converter (16), wherein the frequency converter (16) has a switch (1) for switching a single-phase alternating voltage, wherein the switch (1) comprises an input interface (4) which has exactly two input channels (5, 6), wherein the switch (1) comprises an output interface (8) which has exactly three output channels (9 - 11), and wherein the switch (1) has a switching element having a switching contact (13, 14), wherein switching the switching element (31) causes the switching contact (13, 14) to close an electrically conductive contact between a first input channel (5) of the two input channels (5, 6) and a first output channel (9) of the three output channels (9 - 11) or between the first input channel (5) and a second output channel (10) of the three output channels (9 - 11), wherein a second input channel (6) of the two input channels (5, 6) and a third output channel (11) of the three output channels (9 - 11) are inseparably electrically conductively connected to each other, wherein the second input channel (6) is provided for the arrangement of the neutral conductor of the single-phase alternating voltage (phase N) and wherein the first input channel (5) is provided for the arrangement of the outer conductor of the single-phase alternating voltage (phase L), wherein the frequency converter (16) is designed to generate a three-phase alternating voltage from a single-phase alternating voltage applied on the input side, wherein the frequency converter (16) has two inputs (19, 20) for one phase of a single-phase alternating voltage and three outputs (23 - 25) for three different phases of a three-phase alternating voltage, wherein the frequency converter (16) is designed in such a way that, depending on assignment of the two inputs (19, 20) to the phase of the single-phase alternating voltage, two different phases of the three-phase alternating voltage are exchanged at the outputs (23 - 25), wherein the motor (17) is designed as a three-phase alternating-current motor, wherein, depending on assignment of the two inputs (19, 20) of the frequency converter (16) and on a switching position of the switching element (31) of the switch (1), two phases of the three-phase alternating voltage are exchanged on a current-input side (27 - 30) of the motor (17) and a direction of rotation of the motor (17) is thereby specified.

2. Motor (17) according to preceding Claim 1, **characterized in that** the switch (1) is designed in such a way that an electrically conductive connection of an input channel (5) to an output channel (9, 10) of the switch (1) is able to be disconnected by a switching operation of the switching element (31) such that the first input channel (5) of the input interface (4) is not electrically conductively connected to the first or to the second output channel (9, 10) of the output interface (8).

3. Motor (17) to preceding Claim 1, **characterized in that** the switch (1) is designed in such a way that an electrically conductive connection of an input channel (5) to an output channel (9, 10) of the switch (1) is able to be disconnected by a switching operation of the switching element (31) such that the first input channel (5) of the input interface (4) is not electrically conductively connected to the first and to the second output channel (9, 10) of the output interface (8).

4. Drive system (15) having a motor (17) according to one of preceding Claims 1 to 3.

5. Ventilation device (35 - 38) having a drive system (15) according to preceding Claim 4 or a motor (17) according to one of preceding Claims 1 to 3.

6. Roll-up device (37) having a drive system (15) according to preceding Claim 4 or a motor (17) according to one of preceding Claims 1 to 3.

7. Gathering device (38) having a drive system (15) according to preceding Claim 4 or a motor (17) according to one of preceding Claims 1 to 3.

8. Lifting device (36) having a drive system (15) according to preceding Claim 4 or a motor (17) according to one of preceding Claims 1 to 3.

9. Flap device (35) having a drive system (15) according to preceding Claim 4 or a motor (17) according to one of preceding Claims 1 to 4.

## Revendications

1. Moteur (17), en particulier moto-réducteur, avec un convertisseur de fréquence (16), le convertisseur de fréquence (16) comportant un commutateur (1) destiné à commuter une tension alternative monophasée, le commutateur (1) comprenant une interface d'entrée (4), qui comporte exactement deux canaux d'entrée (5, 6), le commutateur (1) comprenant une interface de sortie (8), qui comporte exactement trois canaux de sortie (9 - 11), et le commutateur (1) comportant un élément de commutation avec un contact de commutation (13, 14), le contact de commutation (13, 14) fermant un contact électriquement conducteur entre un premier canal d'entrée (5) des deux canaux d'entrée (5, 6) et un premier canal de sortie (9) des trois canaux de sortie (9 - 11) ou entre le premier canal d'entrée (5) et un deuxième canal de sortie (10) des trois canaux de sortie (9 - 11) en commutant l'élément de commutation (31), un second canal d'entrée (6) des deux canaux d'entrée (5, 6) et un troisième canal de sortie (11) des trois canaux de sortie (9 - 11) étant reliés l'un à l'autre de manière électriquement conductrice sans pouvoir être détachés, le second canal d'entrée (6) étant prévu pour agencer le conducteur neutre de la tension alternative monophasée (phase N) et le premier canal d'entrée (5) étant prévu pour agencer le conducteur extérieur de la tension alternative monophasée (phase L), le convertisseur de fréquence (16) étant réalisé pour générer une tension alternative triphasée à partir d'une tension alternative monophasée appliquée côté entrée, le convertisseur de fréquence (16) possédant deux entrées (19, 20) pour une phase d'une tension alternative monophasée et trois sorties (23 - 25) pour trois différentes phases d'une tension alternative triphasée, le convertisseur de fréquence (16) étant réalisé de telle manière que deux phases différentes de la tension alternative triphasée sur les sorties (23 - 25) sont échangées avec la phase de la tension alternative monophasée en fonction d'une occupation des deux entrées (19, 20), le moteur (17) étant réalisé comme un moteur à courant alternatif triphasé, deux phases de la tension alternative triphasée étant échangées sur un côté d'entrée de courant (27 - 30) du moteur (17) en fonction d'une occupation des deux entrées (19, 20) du convertisseur de fréquence (16) et d'une position de commutation de l'élément de commutation (31) du commutateur (1) et un sens de rotation du moteur (17) étant ainsi spécifié.

2. Moteur (17) selon la revendication précédente 1, **caractérisé en ce que** le commutateur (1) est réalisé de telle manière qu'une liaison électriquement conductrice d'un canal d'entrée (5) à un canal de sortie (9, 10) du commutateur (1) peut être interrompue par une opération de commutation de l'élément de commutation (31) si bien que le premier canal d'entrée (5) de l'interface d'entrée (4) n'est pas relié de manière électriquement conductrice au premier ou au deuxième canal de sortie (9, 10) de l'interface de sortie (8).

3. Moteur (17) selon la revendication précédente 1, **caractérisé en ce que** le commutateur (1) est réalisé de telle manière qu'une liaison électriquement conductrice d'un canal d'entrée (5) à un canal de sortie (9, 10) du commutateur (1) peut être interrompue par une opération de commutation de l'élément de commutation (31) si bien que le premier canal d'entrée (5) de l'interface d'entrée (4) n'est pas relié de manière électriquement conductrice au premier ou au deuxième canal de sortie (9, 10) de l'interface de sortie (8).

4. Système d'entraînement (15) avec un moteur (17) selon l'une des revendications précédentes 1 à 3.

5. Dispositif de ventilation (35 - 38) avec un système d'entraînement (15) selon la revendication précédente 4 ou un moteur (17) selon l'une des revendications précédentes 1 à 3.

6. Dispositif d'enroulement (37) avec un système d'entraînement (15) selon la revendication précédente 4 ou un moteur (17) selon l'une des revendications précédentes 1 à 3.

7. Dispositif de serrage (38) avec un système d'entraînement (15) selon la revendication précédente 4 ou un moteur (17) selon l'une des revendications précédentes 1 à 3.

8. Dispositif de levage (36) avec un système d'entraînement (15) selon la revendication précédente 4 ou un moteur (17) selon l'une des revendications précédentes 1 à 3.

9. Dispositif à clapet (35) avec un système d'entraînement (15) selon la revendication précédente 4 ou un moteur (17) selon l'une des revendications précédentes 1 à **4.**
